# FASCICULE DE BREVET EUROPEEN

(11) **EP 1 895 865 B1**
(45) Date de publication et mention de la délivrance du brevet: **26.11.2008**
(21) Numéro de dépôt: 06763609.2
(22) Date de dépôt: 09.06.2006
(51) Int. Cl.: A42B 3/22

(54) **DISPOSITIF DE FIXATION D'UNE VISIERE SUR UNE COQUE DE CASQUE**
VORRICHTUNG ZUR BEFESTIGUNG EINES VISIERS AN EINER HELMSCHALE
DEVICE FOR FIXING A VISOR TO A HELMET SHELL

(30) Priorité: 09.06.2005 FR 0505855
(43) Date de publication de la demande: 12.03.2008
(73) Titulaire: SAGEM DEFENSE SECURITE, 75015 Paris (FR)
(72) Inventeur: VOLTO, Patricia, F-91290 Arpajon (FR); HOARAU, Bertrand, F-78000 Versailles (FR); FEYT, Mathieu, F-75014 Paris (FR)
(74) Mandataire: Texier, Christian
(86) Numéro de dépôt international: PCT/EP2006/063040
(87) Numéro de publication internationale: WO 2006/131558

(56) Documents cités:
- EP-A- 0 302 212
- FR-A- 2 750 299
- FR-A- 2 817 713
- US-A- 3 833 935
- US-A- 5 416 315
- US-A- 5 901 369

## Description

L'invention concerne le domaine des casques destinés aux pilotes d'avions.

L'invention se rapporte notamment aux casques munis d'équipements de visualisation, tels que des dispositifs de vision nocturne.

Ces casques doivent répondre à plusieurs contraintes liées à leur utilisation spécifique.

En particulier, ces casques doivent présenter un volume réduit et une masse minimale et équilibrée, présentant un centre de gravité dont la position est optimisée, afin de limiter les risques de blessure du pilote lors d'une éjection d'urgence et limiter la fatigue du pilote lors de missions de longue durée.

Par ailleurs, ces casques comprennent une visière qui doit protéger le pilote, en vol ou lors d'une éjection.

La visière doit nécessairement être en position baissée, devant le visage du pilote, pendant les phases de décollage et d'atterrissage.

Lors d'une éjection, la visière doit être rabattue de manière automatique pour protéger le visage du pilote.

La visière doit pouvoir être verrouillée en position baissée pour que le casque présente une bonne tenue au windblast (choc aérodynamique au moment de l'éjection).

Par ailleurs, ces casques doivent pouvoir être utilisées pour des missions de longue durée, qui peuvent avoir lieu à la fois le jour et la nuit. Les casques doivent donc pouvoir être munis d'un dispositif de vision nocturne, d'une visière claire et d'une visière tentée.

Enfin, ces casques sont généralement personnalisés en fonction de la morphologie de la tête du pilote. En particulier, les équipements de visualisation doivent généralement être réglés et positionnés avec précision en fonction des yeux du pilote.

Le document US 5 416 315 décrit un casque comprenant une coque et une visière munie d'un dispositif de vision nocturne compact. La visière est montée rotative sur la coque entre une position baissée, dans laquelle le dispositif de vision nocturne s'étend devant les yeux du pilote, et une position relevée, dans laquelle le dispositif de vision nocturne s'étend au-dessus du visage du pilote.

Lorsque la visière équipée du dispositif de vision nocturne se trouve en position relevée, le casque présente un encombrement important.

Cependant, l'espace disponible sous la verrière du cockpit n'est généralement pas suffisant pour permettre au pilote de relever la visière équipée du dispositif de vision nocturne ou permettre une mobilité de la tête du pilote. En outre, étant donné l'encombrement de la visière en position relevée, le rabattement automatique de la visière en cas d'éjection non préparée, risque d'être gêné.

Le document US 5 901 369 décrit un dispositif de fixation d'une visière sur une coque de casque, le dispositif étant apte a permettre un mouvement de la visière par rapport a a coque entre une position baissée et une position relevée comprenant un élément de liaison entre la visière et la coque, l'élément de liaison étant apte à être monté à rotation par rapport à la coque autour d'un premier axe de rotation et étant apte à être monté à rotation par rapport a la visière autour d'un deuxième axe de rotation.

Un but de l'invention est de permettre au pilote de positionner la visière du casque en position relevée (y compris une visière munie d'un équipement de visualisation).

Ce problème est résolu dans le cadre de la présente invention grâce à un dispositif de fixation d'une visière sur une coque de casque, le dispositif étant apte à permettre un mouvement de la visière par rapport à la coque entre une position baissée et une position relevée, comprenant un élément de liaison entre la visière et la coque, l'élément de liaison étant apte à être monté à rotation par rapport à la coque autour d'un premier axe de rotation, et des moyens pour guider le mouvement de la visière entre la position baissée et la position relevée, caractérisé en ce que l'élément de liaison est en outre apte à être monté à rotation par rapport à la visière autour d'un deuxième axe de rotation.

Du fait que l'élément de liaison est monté à rotation autour d'un deuxième axe de rotation, le mouvement de la visière peut être guidé pour obtenir une position relevée présentant un encombrement réduit.

En effet, grâce au deuxième axe de rotation, le mouvement de la visière peut être guidé pour que la visière bascule vers l'arrière lorsqu'elle est relevée. Cela permet de dégager le visage du pilote tout en maintenant la visière à proximité de la coque du casque.

Du fait que, en position relevée, la visière est maintenue à proximité de la coque du casque, le centre de gravité du casque est peu déporté.

Le dispositif pourra en outre présenter les caractéristiques suivantes :
- les moyens pour guider le mouvement de la visière comprennent un coulisseau apte à coulisser dans une glissière prévue sur la coque du casque,
- le coulisseau est apte à être monté à rotation par rapport à la visière autour d'un troisième axe de rotation,
- les moyens pour guider le mouvement de la visière comprennent un deuxième élément de liaison apte à être monté à rotation par rapport à la coque autour d'un troisième axe de rotation et apte à être monté à rotation par rapport à la visière autour d'un quatrième axe de rotation, les troisième et quatrième axes de rotation étant distincts des premier et deuxième axes de rotation,
- le dispositif comprend un support apte à être fixé sur la coque de casque, le premier élément de liaison étant monté à rotation sur le support autour du premier axe de rotation,
- le support comprend des moyens de fixation du support sur la coque de casque, permettant une fixation amovible du support sur la coque de casque,
- les moyens de fixation du support sur la coque de casque comprennent un élément en forme de U présentant deux branches, l'élément en forme de U étant apte à recevoir entre les deux branches un pion s'étendant à partir de la coque de casque et un élément de verrouillage apte à venir fermer l'élément en forme de U pour maintenir le pion entre les branches du U,
- le dispositif comprend un bandeau apte à recevoir une visière, le premier élément de liaison étant monté à rotation sur le bandeau autour du deuxième axe de rotation,
- le bandeau est muni de moyens de fixation destinés à recevoir de manière amovible des moyens de fixation complémentaire d'une visière pour fixer la visière sur le bandeau,
- le dispositif comprend des moyens pour verrouiller la visière en position relevée, les moyens étant aptes à libérer la visière en cas d'éjection non préparée pour permettre un rabattement de la visière en position baissée,
- le dispositif est adapté pour la fixation d'une visière équipée d'un dispositif de vision nocturne ou d'une visière teintée de vision de jour.

L'invention se rapporte également à un casque comprenant une coque et un dispositif de fixation d'une visière sur la coque comme définie précédemment.

D'autres caractéristiques et avantages ressortiront encore de la description qui suit, laquelle est purement illustrative et non limitative et doit être lue en regard des figures annexées, parmi lesquelles :
- la figure 1 représente de manière schématique un casque muni d'un dispositif de fixation d'une visière, en position baissée et en position relevée, conforme à un premier mode de réalisation de l'invention,
- la figure 2 représente de manière schématique un détail du dispositif de fixation de la figure 1,
- la figure 3 représente de manière schématique un casque muni d'un dispositif de fixation d'une visière, en position baissée, conforme à un deuxième mode de réalisation de l'invention,
- la figure 4 représente de manière schématique le casque de la figure 3 avec le dispositif de fixation en position relevée,
- la figure 5 représente de manière schématique des moyens de fixation du dispositif sur une coque de casque.

Les figures 1 et 2 représentent de manière schématique un casque aéronautique conforme à un premier mode de réalisation de l'invention.

Le casque comprend une coque 100 destiné à protéger la tête d'un pilote, une visière 200 munie d'un dispositif de vision nocturne 201 et un dispositif de fixation 300 de la visière 200 sur la coque 100.

La coque 100 est par exemple une coque de casque aéronautique, de type LA 100 fournie par la société MSA GALLET.

Sur la figure 1, le casque est représenté en vue de profil et une partie seulement du dispositif de fixation 300 de la visière 200 est visible Cependant, on comprendra que le dispositif de fixation 300 de la visière 200 est symétrique par rapport au plan de la figure (qui correspond plan sagittal de la tête du pilote).

Le dispositif de fixation 300 de la visière 200 sur la coque 100 est apte à permettre un mouvement de la visière 200 par rapport à la coque 100 entre une position baissée (représentée en traits pointillées) et une position relevée ou position d'attente (représentée en traits pleins).

Le dispositif de fixation 300 comprend un support 310 apte à être fixé sur la coque 100, un bandeau 320 apte à recevoir la visière 200 et un élément de liaison 330 entre le support 310 et le bandeau 320.

Le bandeau 320 est muni de moyens de fixation 321 destinés à recevoir de manière amovible des moyens de fixation 221 complémentaire de la visière 200 pour fixer la visière 200 sur le bandeau 320.

Le dispositif de fixation 300 comprend en outre un coulisseau 340 apte à guider le mouvement de la visière 200 par rapport à la coque 100.

Le support 310 est apte à être fixé de manière amovible sur la coque 100 du casque. Les moyens de fixation du support 310 sur la coque 100 seront décrits plus en détail en référence à la figure 5.

L'élément de liaison 330 comprend une bielle 331 s'étendant entre le support 310 et le bandeau 320. La bielle est montée à rotation par rapport au support 310 autour d'un premier axe de rotation 332 situé au niveau d'une première extrémité de la bielle. D'autre part, la bielle 331 est montée à rotation par rapport au bandeau 320 autour d'un deuxième axe de rotation 333 situé au niveau d'une deuxième extrémité de la bielle 331 et parallèle au premier axe de rotation 332. Les premier et deuxième axes de rotation 332 et 333 s'étendent dans une direction générale perpendiculaire au plan de symétrie du casque.

Le coulisseau 340 est monté coulissant dans une rainure 140 ménagée dans la coque 100. Sur les casques de type LA 100, une rainure est déjà prévue sur la coque pour le guidage d'une visière claire. La rainure 140 s'étend dans le plan de symétrie du casque et présente une forme générale en arc de cercle. La rainure préexistante 140 peut être utilisée pour guider le coulisseau. Ainsi le dispositif de fixation ne nécessite pas de modification de la coque du casque.

Par ailleurs, le coulisseau 340 est monté à rotation par rapport au bandeau 320 autour d'un troisième axe de rotation 343, parallèle aux premier et deuxième axes de rotation 331 et 332.

L'élément de liaison 330 est agencé de sorte que le premier axe de rotation 332 est excentré par rapport à l'axe 141 de la rainure 140. Plus précisément, le premier axe de rotation 332 est excentré vers l'avant du casque.

En position baissée (représentée en traits pointillés), la visière 200 est disposée devant les yeux du pilote de sorte que le pilote visualise l'environnement extérieur à travers le dispositif de vision nocturne 201.

Lorsque le pilote ne souhaite plus utiliser le dispositif de vision nocturne 201, le pilote peut relever la visière 200 pour disposer la visière 200 au-dessus de son visage, en position relevée (représentée en traits pleins).

Lors du mouvement de la visière 200 entre la position baissée et la position relevée, la visière pivote autour du premier axe 332, ce qui permet un dégagement de la visière 200 par rapport au visage du pilote, vers l'avant du casque.

D'autre part, la visière 200 pivote également autour du deuxième axe de rotation 333 et est guidée lors de son mouvement par le coulisseau qui se déplace le long de la rainure 140. Le coulisseau 340 permet un basculement de la visière 200 vers l'arrière du casque pour maintenir la visière à proximité de la coque 100.

Le dispositif de fixation 300 comprend des moyens pour verrouiller la visière 200 en position relevée, les moyens étant aptes à libérer la visière en cas d'éjection non préparée.

De tels moyens comprennent par exemple un ressort taré, qui lorsque l'accélération du casque dépasse un seuil prédéterminé (typiquement à 10 G), libère la visière, ou encore un système articulé à masselottes aptes à libérer une pièce de verrouillage.

Ainsi, en cas d'éjection non préparée, la visière 200 retombe automatiquement en position baissée pour protéger le visage du pilote.

Les figures 3 et 4 représentent de manière schématique un casque aéronautique conforme à un deuxième mode de réalisation de l'invention.

Le casque comprend une coque 100 destiné à protéger la tête d'un pilote, une visière 200 munie d'un dispositif de vision nocturne 201 et un dispositif de fixation 400 de la visière 200 sur la coque 100.

Sur les figures 3 et 4, le casque est représenté en vue de profil et une partie seulement du dispositif de fixation 400 de la visière 200 est visible. Cependant, on comprendra que le dispositif de fixation 400 de la visière 200 est symétrique par rapport au plan des figures (qui correspond plan sagittal de la tête du pilote).

Le dispositif de fixation 400 de la visière 200 sur la coque 100 est apte à permettre un mouvement de la visière 200 par rapport à la coque 100 entre une position baissée (représentée sur la figure 3) et une position relevée ou position d'attente (représentée sur la figure 4).

Le dispositif de fixation 400 comprend un support 410 apte à être fixé sur la coque 100, un bandeau 420 apte à recevoir la visière 200, un premier élément de liaison 430 entre le support 410 et le bandeau 420 et un deuxième élément de liaison 440 entre le support 410 et le bandeau 420.

Le bandeau 420 est muni de moyens de fixation 421 destinés à recevoir de manière amovible des moyens de fixation 221 complémentaire de la visière 200 pour fixer la visière 200 sur le bandeau 420.

Le support 410 est apte à être fixé de manière amovible sur la coque 100 du casque. Les moyens de fixation du support 410 sur la coque 100 seront décrits plus en détail en référence à la figure 5.

Le premier et le deuxième éléments de liaison 430 et 440 comprennent respectivement une première bielle 431 et une deuxième bielle 441 s'étendant entre le support 310 et le bandeau 320.

La première bielle 431 est montée à rotation par rapport au support 310 autour d'un premier axe de rotation 432 situé au niveau d'une première extrémité de la bielle. D'autre part, la bielle 431 est montée à rotation par rapport au bandeau 320 autour d'un deuxième axe de rotation 433 situé au niveau d'une deuxième extrémité de la bielle 431 et parallèle au premier axe de rotation 432.

De même, la deuxième bielle 441 est montée à rotation par rapport au support 310 autour d'un premier axe de rotation 442 situé au niveau d'une première extrémité de la bielle. D'autre part, la bielle 441 est montée à rotation par rapport au bandeau 320 autour d'un deuxième axe de rotation 443 situé au niveau d'une deuxième extrémité de la bielle 441 et parallèle au premier axe de rotation 442.

Les axes de rotation 442 et 443 de la deuxième bielle 441 sont distincts des axes de rotation 432 et 433 de la première bielle 431.

En outre, les premier et deuxième axes de rotation 432, 433, 442 et 443 s'étendent dans une direction générale perpendiculaire au plan de symétrie du casque.

On considère que la longueur L de la première bielle 431 est égale à la distance entre les axes de rotation 432 et 433. On considère que la longueur l de la deuxième bielle 441 est égale à la distance entre les axes de rotation 442 et 443. La longueur L de la première bielle 431 est supérieure à la longueur l de la deuxième bielle 441.

En outre, les axes 432 et 442 sont excentrés par rapport à l'axe 141. Plus précisément, les axes 432 et 442 sont excentrés vers l'avant du casque.

En position baissée (représentée sur la figure 3), la visière 200 est disposée devant les yeux du pilote de sorte que le pilote visualise l'environnement extérieur à travers le dispositif de vision nocturne 201.

Lorsque le pilote ne souhaite plus utiliser le dispositif de vision nocturne 201, le pilote peut relever la visière 200 pour disposer la visière 200 au-dessus de son visage, en position relevée (représentée sur la figure 4).

Lors du mouvement de la visière 200 entre la position baissée et la position relevée, la visière pivote autour du premier axe 432, ce qui permet un dégagement de la visière 200 par rapport au visage du pilote, vers l'avant du casque.

D'autre part, la visière 200 pivote également autour du deuxième axe de rotation 433 et est guidée lors de son mouvement par la deuxième bielle 441. La deuxième bielle 441 permet un basculement de la visière 200 vers l'arrière du casque pour maintenir la visière à proximité de la coque 100.

Le dispositif de fixation 400 comprend des moyens pour verrouiller la visière 200 en position relevée, les moyens étant aptes à libérer la visière en cas d'éjection non préparée.

En cas d'éjection non préparée, la visière 200 retombe automatiquement en position baissée pour protéger le visage du pilote.

La figure 5 représente de manière schématique des moyens de fixation du support 400 sur une coque 100 de casque.

Sur la figure 5, une partie seulement des moyens de fixation est visible. Cependant, on comprendra que les moyens de fixation sont symétriques par rapport au plan de symétrique du casque 100 (qui correspond plan sagittal de la tête du pilote).

Les moyens de fixation comprennent une vis 401, un pion 402 cylindrique, un élément en forme de U 404 et un élément de verrouillage 405.

Le pion 402 cylindrique est destiné à être fixé sur la coque 100 du casque par l'intermédiaire de la vis 401.

La vis 401 est apte à être reçue dans un orifice 101 ménagé dans la coque 100. Sur les casques de type LA 100, deux orifices sont déjà prévus sur la coque pour le montage à rotation d'une visière claire. Ces orifices peuvent être utilisés pour fixer le support 400 à la coque 100. Ainsi le dispositif de fixation ne nécessite pas une modification de la coque du casque.

Le pion 402 présente une rainure 403 radiale destinée à recevoir l'élément en forme de U 404. L'élément en forme de U 404 est apte à recevoir entre ses deux branches le pion 402.

L'élément de verrouillage 405 est monté à rotation par rapport à l'élément en forme de U 404 et est apte à venir fermer l'élément en forme de U 404 pour maintenir le pion 402 entre les branches du U.

Les moyens de fixation du support 400 sur la coque 100 comprennent en outre un élément de fixation 407 apte à être inséré dans une rainure 140 de la coque 100.

Le support 400 est donc apte à être fixé en trois points sur la coque du casque.

Les supports 300 et 400 sont totalement indépendants de la coque du casque. Dans le cas d'un caque de type LA 100, ces supports peuvent être fixés sans modifier la coque du casque, ce qui permet d'équiper le casque avec le dispositif de l'invention en préservant l'intégrité de la coque.

## Revendications

1. Dispositif (300, 400) de fixation d'une visière (200) sur une coque (100) de casque, le dispositif (300, 400) étant apte à permettre un mouvement de la visière (200) par rapport à la coque (100) entre une position baissée et une position relevée, comprenant un élément de liaison (330, 430) entre la visière (200) et la coque (100), l'élément de liaison (330, 430) étant apte à être monté à rotation par rapport à la coque (100) autour d'un premier axe (332, 432) de rotation et étant apte à être monté à rotation par rapport à la visière (200) autour d'un deuxième axe de rotation (333 ; 433), **caractérisé en ce qu'**il comprend en outre des moyens (340 ; 440) pour guider le mouvement de la visière (200) entre la position baissée et la position relevée, les moyens (340) pour guider le mouvement de la visière (200) comprenant un coulisseau apte à coulisser dans une glissière (140) prévue sur la coque (100) du casque.

2. Dispositif selon la revendication 1, dans lequel le coulisseau (340) est apte à être monté à rotation par rapport à la visière (200) autour d'un troisième axe de rotation (343).

3. Dispositif (300, 400) de fixation d'une visière (200) sur une coque (100) de casque, le dispositif (300, 400) étant apte à permettre un mouvement de la visière (200) par rapport à la coque (100) entre une position baissée et une position relevée, comprenant un élément de liaison (330, 430) entre la visière (200) et la coque (100), l'élément de liaison (330, 430) étant apte à être monté à rotation par rapport à la coque (100) autour d'un premier axe (332, 432) de rotation et étant apte à être monté à rotation par rapport à la visière (200) autour d'un deuxième axe de rotation (333 ; 433), **caractérisé en ce qu'**il comprend en outre des moyens (340 ; 440) pour guider le mouvement de la visière (200) entre la position baissée et la position relevée, les moyens (440) pour guider le mouvement de la visière (200) comprenant un deuxième élément de liaison (441) apte à être monté à rotation par rapport à la coque (100) autour d'un troisième axe de rotation (442) et apte à être monté à rotation par rapport à la visière (200) autour d'un quatrième axe de rotation (443), les troisième et quatrième axes de rotation (441, 442) étant distincts des premier et deuxième axes de rotation (431, 432).

4. Dispositif selon l'une des revendications qui précèdent, comprenant un support (310, 410) apte à être fixé sur la coque (100) de casque, le premier élément de liaison (330, 430) étant monté à rotation sur le support (310, 410) autour du premier axe de rotation (332, 432).

5. Dispositif selon la revendication 4, dans lequel le support (310, 410) comprend des moyens de fixation (401-407) du support (410) sur la coque (100) de casque, permettant une fixation amovible du support (410) sur la coque (100) de casque.

6. Dispositif selon la revendication 5, dans lequel les moyens de fixation. (401-407) du support (410) sur la coque (100) de casque comprennent un élément en forme de U (404) présentant deux branches, l'élément en forme de U (404) étant apte à recevoir entre les deux branches un pion (402) s'étendant à partir de la coque (100) de casque et un élément de verrouillage (405) apte à venir fermer l'élément en forme de U (404) pour maintenir le pion (402) entre les branches du U.

7. Dispositif selon l'une des revendications qui précèdent, comprenant un bandeau (320, 420) apte à recevoir une visière (200), le premier élément de liaison (330, 430) étant monté à rotation sur le bandeau (320, 420) autour du deuxième axe de rotation (333, 433).

8. Dispositif selon la revendication 7, dans lequel le bandeau (320, 420) est muni de moyens de fixation (321, 421) destinés à recevoir de manière amovible des moyens de fixation (221) complémentaire d'une visière (200) pour fixer la visière (200) sur le bandeau (320, 420).

9. Dispositif selon l'une des revendications qui précèdent, comprenant des moyens pour verrouiller la visière (200) en position relevée, les moyens étant aptes à libérer la visière (200) en cas d'éjection non préparée pour permettre un rabattement de la visière (200) en position baissée.

10. Dispositif selon l'une des revendications qui précèdent, adapté pour la fixation d'une visière (200) équipée d'un dispositif de vision nocturne (201) ou d'une visière teintée.

11. Casque comprenant une coque (100), une visière (200) munie d'un dispositif de vision nocturne (201) et un dispositif de fixation (300, 400) de la visière (200) sur la coque (100) conforme à l'une des revendication qui précédent.

## Claims

1. A device (300, 400) for fixing a visor (200) to a helmet shell (100), the device (300,400) being able to allow a movement of the visor (200) relatively to the shell (100) between a lowered position and a raised position, comprising a connecting component (330, 430) between the visor (200) and the shell (100), the connecting component (330,430), being able to be mounted so as to be rotatable relatively to the shell (100) around a first axis (332, 432) of rotation and being able to be mounted so as to be rotatable relatively to the visor (200) around a second axis of rotation (333; 433), **characterized in that** it further comprises means (340; 440) for guiding the movement of the visor (200) between the lowered position and the raised position, the means (340) for guiding the movement of the visor (200) comprising a slider capable of sliding in a slide (140) provided on the shell (100) of the helmet.

2. The device according to claim 1, wherein the slider (340) is able to be mounted so as to be rotatable relatively to the visor (200) around a third axis of rotation (343).

3. A device (300, 400) for fixing a visor (200) to a helmet shell (100), the device (300, 400) being able to allow a movement of the visor (200) relatively to the shell (100) between a lowered position and a raised position, comprising a connecting component (330, 430) between the visor (200) and the shell (100), the connecting component (330, 430) being able to be mounted so as to be rotatable relatively to the shell (100) around a first axis (332, 432) of rotation and being able to be mounted so as to be rotatable relatively to the visor (200) around a second axis of rotation (333; 433), **characterized in that** it further comprises means (340; 440) for guiding the movement of the visor (200) between the lowered position and the raised position, the means (440) for guiding the movement of the visor (200) comprising a second connecting component (441) able to be mounted so as to be rotatable relatively to the shell (100) around a third axis of rotation (442) and able to be mounted so as to be rotatable relatively to the visor (200) around a fourth axis of rotation (443), the third and fourth axes of rotation (441, 442) being distinct from the first and second axes of rotation (431, 432).

4. The device according to any of the preceding claims, comprising a support (310, 410) able to be fixed on the helmet shell (100), the first connecting component (330, 430) being mounted so as to be rotatable on the support (310, 410) around the first axis of rotation (332, 432).

5. The device according to claim 4, wherein the support (310, 410) comprises means (401-407) for fixing the support (410) onto the helmet shell (100), allowing the support (410) to be removably fixed onto the helmet shell (100).

6. The device according to claim 5, wherein the means (401-407) for fixing the support (410) onto the helmet shell (100) comprise a U-shaped component (404) having two branches, the U-shaped component (404) being able to receive between both branches a pin (402) extending from the helmet shell (100) and a locking component (405) able to close the U-shaped component (404) for maintaining the pin (402) between the branches of the U.

7. The device according to any of the preceding claims, comprising a headband (320, 420) able to receive a visor (200), the first connecting component (330, 430) being mounted so as to be rotatable on the headband (320, 420) around the second axis of rotation (333, 433).

8. The device according to claim 7, wherein the headband (320, 420) is provided with fixing means (321, 421) intended to removably receive complementary fixing means (221) of a visor (200) for fixing the visor (200) onto the headband (320, 420).

9. The device according to any of the preceding claims, comprising means for locking the visor (200) in the raised position, the means being able to release the visor (200) in case of unprepared ejection in order to allow the visor (200) to be pushed down into the lowered position.

10. The device according to any of the preceding claims, adapted for fixing a visor (200) equipped with a night vision device (201) or a tinted visor.

11. A helmet comprising a shell (100), a visor (200) provided with a night vision device (201) and a device (300, 400) for fixing the visor (200) to the shell (100) according to any of the preceding claims.

## Patentansprüche

1. Vorrichtung (300, 400) zur Befestigung eines Visiers (200) an einer Helmschale (100), wobei die Vorrichtung (300, 400) imstande ist, eine Bewegung des Visiers (200) in Bezug zur Schale (100) zwischen einer abgesenkten Stellung und einer angehobenen Stellung zu erlauben, ein Verbindungselement (330, 430) zwischen dem Visier (200) und der Schale (100) umfassend, wobei das Verbindungselement (330, 430) imstande ist, in Bezug zur Schale (100) um eine erste Rotationsachse (332, 432) drehend befestigt zu sein und imstande ist, in Bezug zum Visier (200) um eine zweite Rotationsachse (333; 433) drehend befestigt zu sein, **dadurch gekennzeichnet, dass** sie weiterhin Mittel (340; 440) umfasst, um die Bewegung des Visiers (200) zwischen der abgesenkten Stellung und der angehobenen Stellung zu führen, wobei die Mittel (340) zur Führung der Bewegung des Visiers (200) einen Schieber umfassen, der imstande ist, in einer auf der Helmschale (100) vorgesehenen Schiene (140) zu gleiten.

2. Vorrichtung nach Anspruch 1, wobei der Schieber (340) imstande ist, in Bezug zum Visier (200) um eine dritte Rotationsachse (343) drehend befestigt zu sein.

3. Vorrichtung (300, 400) zur Befestigung eines Visiers (200) an einer Helmschale (100), wobei die Vorrichtung (300, 400) imstande ist, eine Bewegung des Visiers (200) in Bezug zur Schale (100) zwischen einer abgesenkten Stellung und einer angehobenen Stellung zu erlauben, ein Verbindungselement (330, 430) zwischen dem Visier (200) und der Schale (100) umfassend, wobei das Verbindungselement (330, 430) imstande ist, in Bezug zur Schale (100) um eine erste Rotationsachse (332, 432) drehend befestigt zu sein und imstande ist, in Bezug zum Visier (200) um eine zweite Rotationsachse (333; 433) drehend befestigt zu sein, **dadurch gekennzeichnet, dass** sie weiterhin Mittel (340; 440) umfasst, um die Bewegung des Visiers (200) zwischen der abgesenkten Stellung und der angehobenen Stellung zu führen, wobei die Mittel (440) zur Führung der Bewegung des Visiers (200) ein zweites Verbindungselement (441) umfassen, das imstande ist, in Bezug zur Schale (100) um eine dritte Rotationsachse (442) drehend befestigt zu sein und imstande, in Bezug zum Visier (200) um eine vierte Rotationsachse (443) drehend befestigt zu sein, wobei sich die dritte und vierte Rotationsachse (441, 442) von der ersten und zweiten Rotationsachse (431, 432) unterscheiden.

4. Vorrichtung nach einem der vorangehenden Ansprüche, eine Halterung (310, 410) umfassend, die imstande ist, auf der Helmschale (100) befestigt zu sein, wobei das erste Verbindungselement (330, 430) um eine erste Rotationsachse (332, 432) drehend auf der Halterung (310, 410) befestigt ist.

5. Vorrichtung nach Anspruch 4, wobei die Halterung (310, 410) Mittel zur Befestigung (401-407) der Halterung (410) auf der Helmschale (100) umfasst, die eine bewegbare Befestigung der Halterung (410) auf der Helmschale (100) erlauben.

6. Vorrichtung nach Anspruch 5, wobei die Mittel zur Befestigung (401-407) der Halterung (410) auf der Helmschale (100) ein U-förmiges Element (404) umfassen, das zwei Schenkel aufweist, wobei das U-förmige Element (404) imstande ist, zwischen den zwei Schenkeln einen Stift (402) aufzunehmen, der sich ab der Helmschale (100) erstreckt und ein Verriegelungselement (405), das imstande ist, das U-förmige Element (404) zu schließen, um den Stift (402) zwischen den Schenkeln des U zu halten.

7. Vorrichtung nach einem der vorangehenden Ansprüche, einen Streifen (320, 420) umfassend, der imstande ist, ein Visier (200) aufzunehmen, wobei das erste Verbindungselement (330, 430) um die zweite Rotationsachse (333, 433) drehend auf dem Streifen (320, 420) befestigt ist.

8. Vorrichtung nach Anspruch 7, wobei der Streifen (320, 420) mit Mitteln zur Befestigung (321, 421) ausgestattet ist, die dazu bestimmt sind, zusätzliche Befestigungsmittel (221) eines Visiers (200) bewegbar aufzunehmen, um das Visier (200) auf dem Streifen (320, 420) zu befestigen.

9. Vorrichtung nach einem der vorangehenden Ansprüche, Mittel zur Verriegelung des Visiers (200) in angehobener Stellung umfassend, wobei die Mittel imstande sind, das Visier (200) bei einem unvorbereiteten Auswurf freizugeben, um ein Herunterklappen des Visiers (200) in die abgesenkte Stellung zu erlauben.

10. Vorrichtung nach einem der vorangehenden Ansprüche, die zur Befestigung eines mit einem Nachtsichtgerät (201) ausgestatteten Visiers (200) oder eines gefärbten Visiers geeignet ist.

11. Helm, eine Schale (100), ein mit einem Nachtsichtgerät (201) ausgestattetes Visier (200) und eine Vorrichtung zur Befestigung (300, 400) des Visiers (200) auf der Schale (100) umfassend, einem der vorangehenden Ansprüche entsprechend.
